# EUROPÄISCHE PATENTSCHRIFT

(11) **EP 0 384 143 B1**
(45) Veröffentlichungstag und Bekanntmachung des Hinweises auf die Patenterteilung: **07.09.1994**
(21) Anmeldenummer: 90101384.7
(22) Anmeldetag: 24.01.1990
(51) Int. Cl.: G21F 7/005

(54) **Andockeinrichtung für radioaktive Stoffe aufnehmende Behälter an einer Schleuse**
Device for docking containers for the receipt of radioactive materials in a lock
Dispositif d'accouplement à un sas pour fûts contenant de la matière radioactive

(30) Priorität: 22.02.1989 DE 3905362
(43) Veröffentlichungstag der Anmeldung: 29.08.1990
(73) Patentinhaber: Noell GmbH, 97080 Würzburg (DE); Brennelementlager Gorleben GmbH, D-29475 Gorleben (DE)
(72) Erfinder: Hardt, Norbert, D-3000 Hannover 1 (DE); Sterner, Hakan, D-3000 Hannover 1 (DE); Nöth, Michael, D-8735 Oerlenbach (DE); Schulte, Burkkard, D-4950 Minden (DE)
(74) Vertreter: Lüdtke, Frank

(56) Entgegenhaltungen:
- EP-A- 0 004 241
- EP-A- 0 269 896
- RESEARCH DISCLOSURE, Februar 1978, Seite 12, Zusammenfassung Artikel 16608,Havant, GB; "Transfer system for glove box port"

## Beschreibung

Die Erfindung betrifft eine Einrichtung zum formschlüssigen Andocken von radioaktive Stoffe aufnehmenden Behältern an der einen kontaminationsfreien Raum begrenzenden Seite einer Schleuse.

Die Erfindung soll bei einer Schleuse Anwendung finden, die, wie in der Praxis hinlänglich bekannt, einen Schleusendeckel aufweist, der mittels eines durch ihn hindurchgeführten Greifers zusammen mit dem Behälterdeckel zu öffnen, bzw. zu schließen ist.

Der Erfindung liegt die Aufgabe zugrunde, eine Andockeinrichtung zu schaffen, die leicht zugänglich ist, die schnell und einfach gegen eine andere Einrichtung für Behälter und deren Deckel anderer Abmessungen ausgetauscht werden kann und die für den Schutz von Kontaminationen unbedingt freizuhaltender Bereiche bürgt.

Die Aufgabe wird erfindungsgemäß durch die Merkmale im Kennzeichen des Anspruchs 1 gelöst.

Die erfindungsgemäße Andockeinrichtung zeichnet sich dadurch aus, daß sie ein schnelles und einfaches Austauschen gegen andere für Behälter und deren Deckel verschiedenster Abmessungen angepaßte Andockeinrichtungen ermöglicht, und das ohne jegliche Probleme bezüglich einer Kontamination. So bleiben die Außenflächen der geschlossenen Andockeinrichtung von einer Kontamination verschont. Vor Kontamination geschützt sind auch die Außenflächen der verschlossenen Behälter. Durch die Erfindung ist ferner gewährleistet, daß im angedockten Zustand zwischen dem Behälter und der Schleusenwand eine absolute Dichtigkeit herrscht.

Vorteilhafte Ausgestaltungen der Erfindung werden in den Unteransprüchen gekennzeichnet.

Anhand der Zeichnung wird ein Ausführungsbeispiel der Erfindung nachstehend näher erläutert.
Es zeigt
- Fig. 1: den Querschnitt einer Andockeinrichtung, die auf einem Behälter montiert und an einer Schleuse angedockt ist,
- Fig. 2: den Zusammenhalt der Einzelteile der Andockeinrichtung im abgedockten und vom Behälter demontierten Zustand.

Mit 1 ist eine Schleusenwand bezeichnet, die als Aufnahmering ausgebildet ist, der in einer nicht näher veranschaulichten Trennwand zwischen einem kontaminierten Raum 2 und einem kontaminationsfreien Raum 3 in einer zur Schleusenöffnungsachse radialen Ebene schwimmend gelagert ist. An ihrer Seite zum Raum 3 weist die Schleusenwand 1 eine Ringnut 4 auf. An ihrer Seite zum Raum 2 trägt die Schleusenwand 1 einen Deckel 5, der mittels eines durch ihn hindurch geführten und über Dichtungen 6 abgedichteten Greifers 7 verschiebbar und im geschlossenen Zustand der Schleuse durch Dichtungen 8 gegenüber der Schleusenwand 1 abgedichtet ist. Die Ringnut 4 dient zur Aufnahme und Zentrierung eines Ringteils 9, das mit einem Kragen 10 in die Ringnut 4 eingreift. Das Ringteil 9 ist durch eine an ihm befestigte Dichtung 11 gegenüber einem Behälter 12 abgedichtet, durch eine an ihm befestigte Dichtung 13 gegenüber der Schleusenwand 1 abgedichtet, und durch die Dichtung 13 gegenüber einem Deckel 14 abgedichtet. Der Deckel 14 ist durch eine an ihm befestigte Dichtung 15 gegenüber einem Deckel 16 des Behälters 12 abgedichtet, durch eine Dichtung 17 gegenüber dem Ringteil 9 abgedichtet und durch eine am Schleusendeckel 5 befestigte Dichtung 18 gegenüber dem Schleusendeckel 5 abgedichtet. Die Dichtungen 17 und 18 sind schräg zur Achse des Behälters 12 angeordnet. Der Deckel 14 weist einen Pilzkopf 19 als Greifmöglichkeit für den Greifer 7 auf.

Im abgedockten Zustand der Andockeinrichtung ist der Deckel 14 mit dem Ringteil 9 durch Befestigungsmittel 20 verbunden (s. Fig. 2). Die Befestigungsmittel 20 sind zu mehreren, gleichmäßig auf dem Umfang der Andockeinrichtung verteilt angeordnet und bestehen jeweils aus einem Schraubbolzen 20a und einer Spannplatte 20b.

Im montierten Zustand der Andockeinrichtung auf dem Behälter 12, deckt das Ringteil 9 den Behälter 12 ab, während der Deckel 14 mit einem Bereich 14a den Behälterdeckel 16 abdeckt, an dem er mit Schraubmittel 21 befestigt ist und mit einem Bereich 14b, der sich bis zur Schleusenwand 1 erstreckt, das Ringteil 9 übergreift.

Die Wirkungsweise der Andockeinrichtung ist wie folgt:
Für jeden Behältertyp, der z. B. ein Transportbehälter, ein Transport- und Lagerbehälter oder ein Endlagerbehälter sein kann, ist aufgrund deren unterschiedlichen Geometrien eine in ihren Abmessungen unterschiedliche Andockeinrichtung erforderlich.
Die dem jeweiligen Behältertyp entsprechende durch die Befestigungsmittel 20 zusammengehaltene Andockeinrichtung wird vor dem Andocken des Behälters 12 an die Schleusenwand 1 auf den Behälter 12 aufgesetzt. Dabei zentriert sich das Ringteil 9 an einer vorher bestimmten Fläche des Behälters 12. Nachdem der Deckel 14 mit den Schrauben 21 an dem Behälterdeckel 16 befestigt ist, werden die Befestigungsmittel 20 entfernt und der Behälter 12 zusammen mit der Andockeinrichtung an die Schleuse herangeführt. Beim Andocken zentriert sich das Ringteil 9 mit seinem Kragen 10 in der Ringnut 4.
Um den Behälter 12 befüllen zu können, wird zunächst durch eine Drehbewegung des Greifers 7 der Pilzkopf 19 gefaßt. Alsdann wird der Greifer 7 hochgezogen und somit der Deckel 14, der Behälterdeckel 16 und der Schleusendeckel 5, wodurch sowohl die Schleuse als auch der Behälter 12 geöffnet werden. In diesem Zustand verhindern die Dichtungen 11, 13, 17 und 18 eine Kontamination sämtlicher bei geschlossener Andockeinrichtung und bei geschlossenem Behälter vorhandener Außenflächen. Eine Kontamination zwischen den beiden Teilen 9 und 14 der Andockeinrichtung wirkt sich nicht negativ aus, weil dieser Zwischenraum beim Schließen der Schleuse und gleichzeitigem Verschließen des Behälters durch die beiden sich aufeinanderzubewegenden Teile 9 und 14, sowie die beiden Dichtungen 13 und 17, hermetisch geschlossen wird.

## Patentansprüche

1. Einrichtung zum formschlüssigen Andocken von radioaktive Stoffe aufnehmenden Behältern an der einen kontaminationsfreien Raum begrenzenden Seite einer Schleuse, die einen Schleusendeckel aufweist, der mittels eines durch ihn hindurch geführten Greifers zusammen mit dem Behälterdeckel zu öffnen bzw. zu schließen ist, gekennzeichnet durch einen am Greifer (7) und am Behälterdeckel (16) befestigbaren Deckel (14) und ein mit diesem Deckel (14) durch ein erstes Mittel (20) verbindbares Ringteil (9), wobei dieser Deckel (14) mit den weiteren Merkmalen ausgestattet ist,
- daß er einen den Behälterdeckel (16) abdeckenden Bereich (14a) aufweist,
- daß dieser den Behälterdeckel abdeckende Bereich (14a) mit seinem am Behälterdeckelrand befindlichen Abschnitt über eine erste Dichtung (15) am Behälterdeckel (16) anliegt,
- daß er einen ab Behälterdeckelrand das Ringteil (9) abdeckenden Bereich (14b) aufweist,
- daß dieser den Ringteil abdeckende Bereich (14b) sich bis zur Schleusenwand (1) erstreckt,
- daß dieser den Ringteil abdeckende Bereich (14b) mit seinem an der Schleusenwand (1) befindlichen Abschnitt über eine Zweite Dichtung (18) am Schleusendeckel (5) anliegt,
- daß dieser den Rinteil abdeckende Bereich (14b) mit seinem am Behälterdeckelrand befindlichen Abschnitt über eine dritte Dichtung (17) am Ringteil (9) anliegt,
und wobei das Ringteil (9) mit den weiteren Merkmalen ausgestattet ist,
- daß es Zweites Mittel (10) zum Formschluß mit der Schleusenwand (1) aufweist,
- daß es mit seinem am Behälterdeckelrand befindlichen Abschnitt über eine vierte Dichtung (11) am Behälter (12) anliegt,
- daß es im Bereich der Nahtstelle zwischen Deckel (14) und Schleusenwand (1) über eine fünfte Dichtung (13) am Deckel (14) und über diese Dichtung (13) an der Schleusenwand (1) anliegt.

2. Einrichtung nach Anspruch 1, dadurch gekennzeichnet, daß die Zweite und dritte Dichtungen (17, 18) schräg zur Behälterachse angeordnet sind.

3. Einrichtung nach Anspruch 2, dadurch gekennzeichnet, daß die Zweite Dichtung (18) am Schleusendeckel (5) befestigt ist.

## Claims

1. Means for the form-fitting positioning of containers, which accommodate radioactive substances, on the side of a charge box which defines a contamination-free area, said charge box having a cover which is to be opened and/or closed by means of a gripping device, which extends through said cover, together with the container cover, characterised by a cover (14), which is mountable on the gripping device (7) and on the container cover (16), and an annular portion (9), which is connectable to this cover (14) by a first means (20), this cover (14) having the following additional features:
- that it includes a region (14a), which covers the container cover (16),
- that this region (14a), which covers the container cover, abuts against the container cover (16) with its portion situated on the edge of the container cover via a first seal (15),
- that it includes a region (14b), which covers the annular portion (9) starting from the edge of the container cover,
- that this region (14b), which covers the annular portion, extends to the charge box wall (1),
- that this region (14b), which covers the annular portion, abuts against the charge box cover (5) with its portion situated on the charge box wall (1) via a second seal (18), and
- that this region (14b), which covers the annular portion, abuts against the annular portion (9) with its portion situated on the edge of the container cover via a third seal (17),
and the annular portion (9) being provided with the additional features:
- that it includes second means (10) for form-fitting with the charge box wall (1),
- that it abuts against the container (12) with its portion situated on the edge of the container cover via a fourth seal (11), and
- that, in the region of the interface between cover (14) and charge box wall (1), it abuts against the cover (14) via a fifth seal (13) and against the charge box wall (1) via this seal (13).

2. Means according to claim 1, characterised in that the second and third seals (17, 18) are inclinedly disposed relative to the axis of the container.

3. Means according to claim 2, characterised in that the second seal (18) is mounted on the charge box cover (5).

## Revendications

1. Dispositif pour accoupler par complémentarité de forme des conteneurs contenant des matières radioactives au côté d'un sas délimitant un espace non contaminé, lequel sas comporte un couvercle de sas qui s'ouvre et se ferme à l'aide d'un organe de préhension traversant ledit couvercle, en même temps que le couvercle du conteneur, caractérisé par un couvercle (14) apte à être fixé à l'organe de préhension (7) et au couvercle de conteneur (16), et par un élément annulaire (9) apte à être relié à ce couvercle (14) à l'aide d'un premier moyen (20), étant précisé que ce couvercle (14) est aussi doté des caractéristiques suivantes :
- il comporte une zone (14a) couvrant le couvercle de conteneur (16),
- cette zone (14a) couvrant le couvercle de conteneur est appliquée contre le couvercle de conteneur (16), avec sa section se trouvant au bord du couvercle de conteneur, par l'intermédiaire d'un premier joint d'étanchéité (15),
- il comporte une zone (14b) couvrant l'élément annulaire (9) à partir du bord du couvercle de conteneur,
- cette zone (14b) couvrant l'élément annulaire s'étend jusqu'à la paroi de sas (1),
- cette zone (14b) couvrant l'élément annulaire est appliquée contre le couvercle de sas (5), avec sa section se trouvant au niveau de la paroi de sas (1), par l'intermédiaire d'un second joint d'étanchéité (18),
- cette zone (14b) couvrant l'élément annulaire est appliquée contre l'élément annulaire (9), avec sa partie se trouvant au bord du couvercle de conteneur, par l'intermédiaire d'un troisième joint d'étanchéité (17),
et étant précisé que l'élément annulaire (9) est aussi doté des caractéristiques suivantes :
- il comporte un second moyen (10) pour réaliser la complémentarité de forme avec la paroi de sas (1),
- il est appliqué contre le conteneur (12), avec sa section se trouvant au bord du couvercle de conteneur, par l'intermédiaire d'un quatrième joint d'étanchéité (11),
- il est appliqué contre le couvercle (14), dans la zone de la jonction entre le couvercle (14) et la paroi de sas (1), par l'intermédiaire d'un cinquième joint d'étanchéité (13) et contre la paroi de sas (1) par l'intermédiaire de ce joint d'étanchéité (13).

2. Dispositif selon la revendication 1, caractérisé en ce que les second et troisième joints d'étanchéité (17, 18) sont disposés en biais par rapport à l'axe du conteneur.

3. Dispositif selon la revendication 2, caractérisé en ce que le second joint d'étanchéité (18) est fixé au couvercle de sas (5).
